# EUROPÄISCHE PATENTANMELDUNG

(11) **EP 0 994 305 A2**
(43) Veröffentlichungstag der Anmeldung: **19.04.2000**
(21) Anmeldenummer: 99120237.5
(22) Anmeldetag: 11.10.1999
(51) Int. Cl.: F24B 1/192

(54) **Cheminée-Einsatz mit Gasdruckfeder für die Betätigung der Feuerraumtüre**

(30) Priorität: 15.10.1998 CH 208098
(71) Anmelder: RMB-Handels AG, CH-8184 Bachenbülach (CH)
(72) Erfinder: Müller, Georges E., 8215 Hallau (CH)
(74) Vertreter: Blum, Rudolf Emil Ernst

(57) **Zusammenfassung**

Bei einem Cheminée-Einsatz (1) wird eine hochfahrbare Feuerraumtüre (3) vorgesehen, die durch Gasdruckfedern (11) nach oben gedrückt wird, welche in einem belüfteten Raum (15) des Einsatzes vorgesehen sind. Die Verwendung von Gasdruckfedern ergibt einen einfachen Aufbau und eine komfortable Bedienung.

## Beschreibung

Die Erfindung betrifft einen Cheminée-Einsatz oder einen Cheminée-Ofen gemäss Oberbegriff des Anspruchs 1 sowie ein Cheminée mit einem solchen Einsatz.

Cheminée-Einsätze zur Bildung eines Cheminées für Wohnräume sind bekannt. Der Einsatz weist einen durch eine Türe zugänglichen Feuerraum sowie die Luftzuführungen und Warmluft- und Rauchgasabgänge auf. Zur Bildung eines Cheminées wird der Einsatz im Wohnraum eingemauert bzw. verkleidet. Die Feuerraumtüre kann bei den hier interessierenden Einsätzen durch Hochschieben geöffnet bzw. durch Herunterschieben geschlossen und allenfalls noch zusätzlich in der unteren Stellung um eine seitliche Schwenkachse geöffnet und geschlossen werden. Da die Türe in der Regel aus einer Glasscheibe mit einem metallenen Rahmen besteht, ist für die Bedienung in vertikaler Richtung bekannterweise ein Gewichtsausgleich geschaffen worden, um das Öffnen und Schliessen zu vereinfachen. In der Praxis besteht der Gewichtsausgleich häufig aus Gegengewichten, die über Seile oder Ketten und Umlenkrollen an der Türe angeordnet sind. Diese Anordnung ist relativ aufwendig in der Herstellung und die schweren Gegengewichte können beim Transport des Cheminée-Einsatzes zum Einbauort Probleme stellen, da sie bei freier Beweglichkeit aufgrund ihrer Masse Schäden am Einsatz hervorrufen können. In der CH-A-674 891 wird zum Gewichtsausgleich nebenbei auch auf einen Gaszylinder verwiesen, ohne jedoch anzugeben, wie ein solcher anzuordnen ist. In der Praxis sind Gaszylinder zum Gewichtsausgleich bei Cheminée-Einsätzen denn auch bisher nicht benützt worden.

Die selben Probleme wie bei Cheminée-Einsätzen stellen sich grundsätzlich auch bei Cheminée-Öfen, wenn diese ebenfalls eine hochschiebbare Feuerraumtüre aufweisen, deren Gewicht für eine Bedienung ohne Unterstützung zu unkomfortabel ist.

Der Erfindung liegt deshalb die Aufgabe zugrunde, einen Cheminée-Einsatz oder einen Cheminée-Ofen zu schaffen, bei welchem die genannten Nachteile nicht auftreten und welche eine besonders komfortable Bedienung ermöglichen.

Diese Aufgabe wird bei einem Einsatz oder Ofen der eingangs genannten Art durch die kennzeichnenden Merkmale des Anspruchs 1 gelöst.

Dadurch, dass die Gasdruckfeder in einem belüfteten Raum untergebracht ist, ergibt sich eine nur geringe Schwankung der Federkraft bei befeuertem und unbefeuertem Cheminée bzw. Ofen, was einen stets gleichmässigen, durch die Dämpfung der Feder ruckfreien Betrieb der Türe ergibt. Besonders komfortabel ist der Betrieb, wenn die Federkraft das Türgewicht übersteigt, so dass also nicht nur ein Gewichtsausgleich gemäss CH-A-674 891 geschaffen wird, sondern ein aktives, durch die Feder bewirktes Hochfahren der Türe, wenn deren Verschluss in der geschlossenen Stellung geöffnet wird. Das Herabdrücken der Türe aus ihrer so bewirkten Offenstellung gegen die Federkraft wird in der Regel als angenehmer empfunden, als das Heben einer Türe mit grosser Masse, auch wenn diese mit einen Gewichtsausgleich versehen ist. Besonders bevorzugt ist es dabei, wenn die Gasfeder eine nichtlineare Federkennlinie aufweist, mit einer im Bereich des Maximalhubes abnehmenden Federkraft, was das Herabdrücken der Türe erleichtert.

Besonders bevorzugt ist es, wenn die Gasdruckfeder in einem von der Vorderseite des Einsatzes zugänglichen Raum untergebracht ist und durch dessen Zugangsöffnung auswechselbar ist. Dies erlaubt die Auswechslung der Gasdruckfeder auf einfache Weise, falls diese im Laufe der Lebensdauer des Einsatzes bzw. Ofens ersetzt werden muss.

Im folgenden werden Ausführungsbeispiele der Erfindung anhand der Zeichnungen näher erläutert. Dabei zeigt
Figur 1 schematisch und in teilweise transparenter Darstellung einen Teil eines Cheminée-Einsatzes;
Figur 2 in vergrösserter Darstellung den unteren Bereich des Einsatzes von Figur 1; und
Figur 3 in vergrösserter Darstellung den oberen Bereich des Einsatzes von Figur 1.

Figur 1 zeigt eine perspektivische Ansicht leicht schräg von oben auf den vorderen rechten Teil eines an sich bekannten Cheminée-Einsatzes 1. Dieser Einsatz weist von oben her gesehen z.B. eine achteckige Form auf. Solche Einsätze sind grundsätzlich bekannt und werden hier nicht weiter in ihrer Cheminée-Funktion mit Zuluft- und Abluftkanälen und Rauchgaskanälen beschrieben. Der Einsatz 1 weist eine Basis 1' auf, mit welchem er am Ort eines zu bauenden Cheminées auf den Boden gestellt wird. Der Einsatz 1 wird dann mit Mauerwerk so verkleidet, dass beim fertigen Cheminée in der Regel nur noch der Feuerraum 2 mit der vertikal verschieblichen Türe 3 sichtbar ist. Die übrigen Teile des Einsatzes, so die vordere Stirnwand 6, der Deckel 7 und die Seitenwand 8 sind beim fertigen Cheminée von Mauerwerk abgedeckt und nicht mehr zugänglich.

Bei dem gezeigten Einsatz 1 ist die Türe 3 auf bekannte Weise als Türe mit einer grossen, abgewinkelten Glasscheibe 4 ausgeführt, welche in einem Rahmen 3' gehalten ist. Die Türe kann aber natürlich auch eine andere, z.B. gerundete Form mit einer entsprechend geformten Glasscheibe aufweisen. Die Türe 3 kann auf bereits erwähnte und an sich bekannte Weise vertikal nach oben und nach unten gefahren werden, wie dies mit dem Pfeil A in der Figur angedeutet ist. Die Türe fährt dabei nach oben hinter die Stirnwand 6 des Einsatzes, welche in den Figuren transparent dargestellt ist, um den oberen Teil der Türe 3 dahinter sichtbar zu machen. Auf bekannte Weise wird ein Cheminée mit einem solchen Einsatz in der Regel mit geschlossener Feuerraumtüre 3 betrieben und diese Türe nur zeitweise geöffnet. Zur Führung der Türe ist in dem gezeigten Beispiel eine Gleitführung vorgesehen, welche eine fest an der Seitenwand des Einsatzes 1 befestigte Gleitstange 9 umfasst sowie diese Stange verschiebbar umgreifende Gleitführungen 10, welche an der Türe bzw. an deren Türrahmen 3' befestigt sind. Auch andere Führungsvarianten für die Türe sind natürlich möglich. An dem in der Zeichnung nicht mehr dargestellten anderen Seitenabschnitt der Türe 3 befindet sich eine identische Führung 9, 10, so dass die Türe auf beiden Seiten geführt ist und entlang dieser Führung vertikal verschoben werden kann. Die Befestigungen 18 für die Gleitstange 9 sind an der Seitenwand 8 mit Gewindebolzen befestigt, wobei in der Figur dieser Seitenwandteil 8' ebenfalls transparent dargestellt ist, um in das Innere dieses durch die Seitenwand begrenzten Raumes blicken zu können. In diesem Raum 15, der auf seiner anderen Seite an den Feuerraum 2 grenzt und von diesem durch eine Gehäusewand des Einsatzes 1 sowie durch eine Schamottstein-Wand des Feuerraums abgetrennt ist, befindet sich im gezeigten Beispiel die Gasdruckfeder 11, welche eine nach oben drückende Kraft auf die Türe 3 ausübt, indem die Kolbenstange 13 der Gasdruckfeder 11 den Türrahmen beaufschlagt. Der Zylinder 12 der Gasdruckfeder ist mit seinem hinteren Teil in einer Halterung 20 gehalten. Auf der anderen Seite der Türe 3, welche in der Zeichnung nicht dargestellt ist, befindet sich vorzugsweise ebenfalls eine auf dieselbe Weise angeordnete Gasdruckfeder. Gasdruckfedern sind bekannt handelsübliche Elemente und brauchen hier nicht näher erläutert zu werden. Die Gasdruckfeder fährt ihre Kolbenstange 13 mit einer bestimmten Kraft in einer gedämpften Bewegung aus, bis zu einem vorgegebenen Maximalhub. Im gezeigten Beispiel werden bevorzugterweise solche Gasdruckfedern 11 verwendet, welche zusammen eine Kraft aufbringen, die das Gewicht der Türe 3 übersteigt, so dass sich beim Lösen des nicht gezeigten, an der Unterseite der Türe vorhandenen Verschlusses sich die Türe aus ihrer unteren Schliessstellung unter Krafteinwirkung der Gasdruckfedern 11 nach oben verschiebt, wobei diese Bewegung durch die Dämpfung der Gasdruckfedern relativ langsam und ruckfrei erfolgt. Wenn dies gewünscht wird, so können die Gasdruckfedern indes auch so gewählt werden, dass ihre Federkraft zusammen nur für einen Gewichtsausgleich der Türe sorgt und diese durch eine Zugkraft des Benützers nach oben verschoben werden muss. Zum Schliessen der Türe wird vom Benutzer mittels des nicht gezeigten, an der Türe angeordneten Handgriffes, eine nach unten wirkende Kraft aufgebracht, welche das Schliessen der Türe erlaubt. Die Federkennlinie kann dabei nichtlinear so gewählt werden, dass die Kraft der Feder, bzw. der Federn, zu ihrem maximalen Hub hin abnimmt und so, dass sie das Türgewicht in Offenstellung gerade noch zu halten vermag; dies erleichtert das Schliessen der Türe durch Hinunterdrücken derselben. Derartige Gasdruckfedern mit mit zunehmendem Hub abnehmender Kraft sind bekannt und im Handel erhältlich. In der Figur ist die Türe 3 oberhalb ihrer mittleren Stellung gezeigt, von der aus sie sich noch etwas weiter nach oben unter die Stirnwand 6 bewegt, bis der maximale Hub der Gasdruckfeder 11 erreicht ist.

Der Raum 15, in dem sich die Gasdruckfeder 11 befindet, ist so ausgeführt, dass sich eine Belüftung des Raumes ergibt, womit gemeint ist, dass dieser nicht allseitig dicht verschlossen ist, sondern dass sich durch Konvektion vom unteren kühleren Bereich des Raumes im Sockel 1' nach oben hin eine Luftströmung ergibt. Der Raum 15 ist an seiner Vorderseite durch eine nicht dargestellte Abdeckblende verschlossen, so dass sich keine Sicht von vorne auf die Gleitführung und die Gasdruckfeder ergibt. Die Belüftung kann von der unteren Seite her so sichergestellt werden, dass diese Abdeckung in ihrem unteren Bereich eine Lochung oder Schlitze aufweist, die das Eintreten von relativ kühler Umgebungsluft von aussen in den Raum 15 ermöglichen. Der Raum 15 kann auch an seiner Unterseite, d.h. unterhalb der Halterung 20 zum im wesentlichen hohlen Sockel hin geöffnet sein, um von dort Luft in den Raum eintreten zu lassen. Die in den Raum eintretende Luft wird durch Konvektion aufsteigen. Die Luft kann dabei durch eine Öffnung 14 im Deckel 7 am oberen Ende des Raumes 15 ausströmen. Anstelle einer solchen Öffnung 14 oder zusätzlich dazu kann auch eine Ausströmung seitlich gegen die Stirnwand 6 hin ermöglicht werden, wie dies in Figur 3 mit einem Pfeil C angedeutet ist. Die Belüftung des Raumes, worunter also verstanden wird, dass sich eine Luftströmung ausbilden kann und der Raum somit nicht vollständig verschlossen ist, bewirkt, dass beim Befeuern des Einsatzes bzw. des Cheminées sich in dem Raum 15 nur eine solche Temperatur einstellt, die eine normale Funktion der Gasdruckfeder ermöglicht. Die handelsüblichen Gasdruckfedern sind dabei bis zu verschiedenen maximalen Betriebstemperaturen spezifiziert, welche z.B. bei 80° oder bei 200° liegen können. Bevorzugt wird für die Verwendung im Einsatz 1 eine Gasdruckfeder mit einer maximalen Betriebstemperatur von 200°. Eine solche Temperatur wird in dem belüfteten Raum auch bei starker und lang dauernder Befeuerung nicht erreicht.

Gemäss einem weiteren bevorzugten Aspekt der Erfindung ist die Gasdruckfeder 11 durch die vordere Öffnung des Raumes 15 aus diesem entnehmbar und in diesen einsetzbar. Dies ist wichtig, damit bei einem Defekt oder beim Ende der Lebensdauer der Gasdruckfeder diese ohne Probleme ausgetauscht werden kann. Der Austausch kann in dem gezeigten Beispiel dadurch erfolgen, dass die Kolbenstange bei geöffneter Türe 3 nach unten gezogen wird, wobei die Türe in ihrer Offenstellung, z.B. durch eine Stütze, arretiert werden muss. Wenn die Kolbenstange der Gasdruckfeder eingefahren ist, so kann die Gasdruckfeder in dem gezeigten Beispiel nach vorne aus dem Raum 15 herausgeschwenkt werden und eine neue Gasdruckfeder auf dieselbe Weise in den Raum eingesetzt werden.

Figur 2 zeigt dazu die bevorzugte untere Halterung der Gasdruckfeder, welche ein Schwenken derselben nach vorne zu der in Figur 2 angedeuteten Öffnung 17 hin, welche sich zwischen der Seitenwand 8' und einer Blende 16 vor dem Feuerraum 2 hin erstreckt, erlaubt. Die als Beispiel gezeigte Halterung, welche an den Seitenwänden des Raumes 15 z.B. durch Schweissung befestigt ist, weist zwei Schlitze 21 und 21' auf, in welche ein Bolzen 22 eingesetzt werden kann, der durch eine Bolzenhalterung 23 an der Gasdruckfeder 11 hindurch verläuft. Diese Art der Halterung erlaubt ein nach Nachvorneschwenken der Gasdruckfeder 11 sowie ein Entnehmen derselben ohne den Gebrauch eines Werkzeuges.

In Figur 3 ist der obere Teil des Einsatzes 1 gezeigt, wobei, wie in Figur 2, gleiche Bezugszeichen gleiche Teile wie in Figur 1 bezeichnen. Ersichtlich ist dabei, wie das obere Ende 26 der Kolbenstange 13 den Türrahmen 3' beaufschlagt, welcher dazu mit einer Ausformung 25 versehen ist. Bevorzugt ist, dass die Kolbenstange den Türrahmen 3' nur beaufschlagt, ohne an diesem befestigt zu sein. Dies bewirkt einerseits, dass die Kolbenstange 26 bei einem Austausch der Gasdruckfeder ohne das Lösen einer Befestigung an der Ausformung 25 durch ein geeignetes Werkzeug nach unten gezogen werden kann. Andererseits ist die Beaufschlagung ohne Befestigung für die Funktion der Türbewegung wichtig, da sich durch das Beaufschlagen ohne Befestigung eine seitliche Bewegungsfreiheit der Kolbenstange ergibt, welche ein Verkanten derselben oder der Türe verhindert. In Figur 3 ist weiter die obere Befestigung 18 für die Gleitstange ersichtlich sowie die bereits erwähnte, angedeutete Luftströmung C seitlich der Stirnwand entlang aus dem Raum 15 hinaus bzw. die bevorzugte Luftströmung B durch die im Deckel 7 angeordnete Belüftungsöffnung 14. In Figur 2 ist noch ein Haltering 24 gezeigt, welche eine obere Halterung für den Zylinder 12 bilden kann und welcher z.B. an der inneren Seitenwand des Gehäuses befestigt sein kann und vom Feuerraum her gelöst werden kann, wenn ein Austausch der Gasdruckfeder 11 notwendig ist.

Alternativ zu der beschriebenen Austauschbarkeit nach vorne hin durch die Öffnung 17 des Raums 15 könnte dieser auch an seiner Vorderseite verschlossen sein und dahingegen einen lösbaren, wegnehmbaren Seitenwandteil zum Feuerraum hin aufweisen. Die Gasdruckfeder könnte dann nach Entfernung von Schamottsteinen durch diese Öffnung auf im wesentlichen dieselbe Weise zum Feuerraum hin aus dem Raum 15 herausgenommen bzw. wieder in diesen eingesetzt werden. Die Halterung 20 wäre in diesem Fall um 90° verdreht hin eingebaut, so dass ein Schwenken der Gasdruckfeder zum Feuerraum 2 hin ermöglicht wird.

## Patentansprüche

1. Cheminée-Einsatz (1) oder Cheminée-Ofen mit einer zum Öffnen des Feuerraumes (2) hochschiebbaren Feuerraumtüre (3), dadurch gekennzeichnet, dass zur Ausübung einer Hochschiebekraft auf die Türe (3) mindestens eine in einem belüfteten Raum (15) des Einsatzes (1) oder Ofens angeordnete Gasdruckfeder mit Dämpfung (11) vorgesehen ist.

2. Cheminée-Einsatz (1) oder Cheminée-Ofen nach Anspruch 1, dadurch gekennzeichnet, dass die Gasdruckfeder zur Erzeugung einer das Türgewicht übersteigenden Kraft ausgestaltet ist.

3. Cheminée-Einsatz (1) oder Cheminée-Ofen nach Anspruch 1 oder 2, dadurch gekennzeichnet, dass beidseits des Feuerraumes (2) je eine Gasdruckfeder in einem belüfteten Raum vorgesehen ist.

4. Cheminée-Einsatz (1) oder Cheminée-Ofen nach einem der Ansprüche 1 bis 3, dadurch gekennzeichnet, dass der belüftete Raum (15) an seiner Oberseite mit einer Lüftungsöffnung (14) versehen ist.

5. Cheminée-Einsatz (1) oder Cheminée-Ofen nach einem der Ansprüche 1 bis 4, dadurch gekennzeichnet, dass die Gasdruckfeder durch eine Zugangsöffnung (17) des Raumes (15) aus diesem entnehmbar und in diesen einsetzbar ist.

6. Cheminée-Einsatz (1) oder Cheminée-Ofen nach Anspruch 5, dadurch gekennzeichnet, dass der belüftete Raum (15) von der Vorderseite des Einsatzes (1) oder des Ofens zugänglich ist.

7. Cheminée-Einsatz (1) oder Cheminée-Ofen nach Anspruch 5, dadurch gekennzeichnet, dass der belüftete Raum von der Feuerraumseite zugänglich ist.

8. Cheminée-Einsatz (1) oder Cheminée-Ofen nach einem der Ansprüche 1 bis 7, dadurch gekennzeichnet, dass eine untere Halterung (20) für den Zylinder (12) der Gasdruckfeder (11) vorgesehen ist, welche ein Schwenken der Gasdruckfeder (11) nach vorne aus dem Raum (15) hinaus und ein werkzeugloses Lösen des Zylinders aus der Halterung erlaubt.

9. Cheminée-Einsatz (1) oder Cheminée-Ofen nach Anspruch 8, dadurch gekennzeichnet, dass die Halterung (20) beidseits des Zylinders im wesentlichen U-förmig ausgenommene Laschen umfasst, in welche ein am Zylinder (12) angeordneter Bolzen (22) eingreift.

10. Cheminée-Einsatz (1) oder Cheminée-Ofen nach einem der Ansprüche 1 bis 9, dadurch gekennzeichnet, dass die Gasdruckfeder (11) die Türe (3, 25) mit dem oberen Ende (25) der Kolbenstange (13) befestigungslos beaufschlagt.

11. Cheminée-Einsatz (1) oder Cheminée-Ofen nach einem der Ansprüche 1 bis 10, dadurch gekennzeichnet, dass die Gasdruckfeder eine nichtlineare Federkennlinie mit zum Maximalhub hin abnehmender Federkraft aufweist.

12. Cheminée mit einem Cheminée-Einsatz nach einem der Ansprüche 1 bis 11.
